# EUROPÄISCHE PATENTSCHRIFT

(11) **EP 2 560 535 B1**
(45) Veröffentlichungstag und Bekanntmachung des Hinweises auf die Patenterteilung: **12.04.2017**
(21) Anmeldenummer: 11722708.2
(22) Anmeldetag: 21.04.2011
(51) Int. Cl.: A47K 10/36

(54) **VERFAHREN ZUR BLATTWEISEN ABGABE VON PAPIER VON EINEM VORRAT**
METHOD OF DISPENSING PAPER SHEET BY SHEET FROM A SUPPLY
MÉTHODE DE DÉLIVRANCE INDIVIDUELLE DES FEUILLES DE PAPIER D'UNE RÉSERVE

(30) Priorität: 23.04.2010 AT 6692010
(43) Veröffentlichungstag der Anmeldung: 27.02.2013
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofinger Patentanwälte
(86) Internationale Anmeldenummer: PCT/AT2011/000200
(87) Internationale Veröffentlichungsnummer: WO 2011/130766

(56) Entgegenhaltungen:
- WO-A2-2008/042962
- US-A- 3 730 409
- US-A1- 2003 116 003
- US-A1- 2003 167 893
- US-A1- 2007 194 166
- US-A1- 2007 241 160

## Beschreibung

Die Erfindung betrifft einen Spender zur Abgabe eines Blattes Papier von einem Vorrat. Der Spender weist einen unterseitigen Austrittsspalt, einen Sensor, der bei Wahrnehmung einer Person einen elektrischen Antrieb veranlasst, eine Länge des Papiers aus dem Austrittsspalt zu fördern, sodass das Papierblatt händisch abgerissen werden kann, und durch den Abriss des geförderten Papierblattes betätigten Schalter auf, der einer Ausgabewalze nahe dem Austrittsspalt zugeordnet ist.

Ein derartiger Papierspender mit berührungsloser automatischer Papierausgabe, sobald eine Person in die richtige Distanz zum Sensor kommt, ist aus der US 2007/0194166 bekannt. Dieses Dokument offenbart alle Merkmale des Oberbegriffs des Anspruchs 1. Das geförderte Papier hängt über eine bewegliche Zahnleiste, die durch das Ziehen am Papier bewegt wird, dabei das Papier durchtrennt, und durch die Bewegung einen Schalter betätigt. Dies setzt eine Verzögerungszeit, nach deren Ablauf erst der Spender für die Förderung einer weiteren Länge des Papiers bereit ist. Die nächste Papierlänge kann also nur gefördert werden, nachdem das vorherige Blatt entfernt worden, die Zahnleiste in die Ausgangsstellung zurückgekehrt, und die Verzögerungszeit abgelaufen ist.

Die US 2003/0167893 beschreibt einen weiteren Spender in dem mittels eines Sensors die Annäherung eines Körperteils erkannt und Papier gefördert wird. Mittels eines zweiten Sensors wird erkannt, ob das geförderte Blatt Papier abgerissen und aus dem Spender entnommen wird. Bevor dies nicht der Fall ist, kann kein weiteres Papier gefördert werden.

Die US 2003/0116003 beschreibt einen Spender zur Papierabgabe, bei dem im Förderweg ein Schalter oder Sensor angeordnet ist, der durch eine Zugkraft am Papierende betätigt wird und den Antriebsmotor für die Papierförderung startet. Ein eigener Sensor zur Erkennung der Annäherung einer Person bzw. eines Körperteils ist nicht vorhanden, da bei diesem Spender stets das Ende der Papierbahn ergreifbar aus dem Spender vorsteht.

Die Erfindung hat es sich nun zur Aufgabe gestellt, eine einfache Lösung dafür zu finden, dass nach der Förderung der Papierlänge die Betriebsbereitschaft so lange unterbrochen wird, bis das bereit gestellte Papier entfernt worden ist, so dass jede folgende Länge des Papiers nur nach Entnahme des zuvor geförderten Papiers gefördert wird.

Erfindungsgemäß wird dies dadurch erreicht, dass der Schalter aus der Umfangfläche der Ausgabewalze versenkbar vorsteht, und dessen Betätigung den Spender für die Förderung einer weiteren Länge des Papiers in Betriebsbereitschaft versetzt.

Der hier vorgesehene Schalter kann beliebiger Art sein, er ist bevorzugt mechanisch und so abgestimmt, dass das Gewicht der herunterhängenden Papierlänge allein noch nicht ausreicht, um ihn zu betätigen. Bevorzugt umfasst der Schalter einen nahezu ausbalancierten zweiarmigen Hebel, dessen Ende im letzten Umfangabschnitt der Ausgabewalze, bevor die Papierlänge frei nach unten hängt, über den Umfang der Ausgabewalze vorsteht, sodass die unbelastete Papierlänge vom Umfang der Walze abgehoben wird. Sobald nun an der nach unten hängenden Papierlänge händisch gezogen wird, wird der Hebel verschwenkt, sodass sein vorstehendes Ende in die Umfangsfläche der Ausgabewalze versenkt wird. Die Bewegung seines anderen Endes wird, insbesondere berührungslos, auf einen Bauteil übertragen, über den dann die Betriebsbereitschaft wieder aktiviert wird.

Der Schalter kann, wie erwähnt, beliebiger Art sein und die durch ihn ausgelöste Wirkung besteht ausschließlich in einer Wiederherstellung der Betriebsbereitschaft, die mit Stillstand des Antriebsmotors unterbrochen worden ist.

Beispielsweise wäre es denkbar, dass vom Antriebsmotor am Ende seiner Förderphase ein Unterbrecher für die Stromversorgung des gesamten Spenders oder nur des Motors betätigt wird, und der Schalter an der Ausgabewalze diese wieder einschaltet.

Die Unterbrechung der Betriebsbereitschaft kann in einer anderen Ausführung auch darin bestehen, dass der Sensor für die Wahrnehmung einer Person durch die Wahrnehmung desaktiviert, und vom Schalter an der Ausgabewalze wieder aktiviert wird.

Wenn für den Falle eines Papierstaus oder einer sonstigen Störung der Spender mit einem Notbetätigungshebel versehen ist, der den motorischen Antrieb überbrückt und zumindest eine Papierlänge fördert, so ist vorzugsweise vorgesehen, dass auch der Schalter mittels des Notbedienungshebels betätigbar ist, um nach Behebung der Störung den Spender in Betriebsbereitschaft zu haben.

Nachstehend wird nun die Erfindung anhand der Figuren der beiliegenden Zeichnung näher beschrieben, ohne darauf beschränkt zu sein. Es zeigen:
- Fig. 1: eine schematische Schrägansicht eines Papierspenders,
- Fig. 2 und 3: Details der Ausgabeeinheit des Papierspenders am Ende der Papierförderung und beim Abriss eines Blattes, und
- Fig. 4: die Ausgabeeinheit im Falle einer Notbetätigung.

Ein Papierspender gemäß Fig. 1, beispielsweise für Papierhandtücher od. dgl. weist ein durch eine öffenbare Abdeckung verschließbares Gehäuse 1 auf, an dessen Unterseite ein Ausgabespalt 2 vorgesehen ist, durch den Papier P aus dem Spender abgegeben wird. Der Papierspender arbeitet berührungslos, da ein nur schematisch angedeuteter Sensor 3 insbesondere im Nahbereich des Ausgabespaltes 2 angeordnet ist, und der bei Wahrnehmung einer Person in seiner Umgebung über eine entsprechende elektronische Steuerung einen elektrischen Motor dazu veranlasst, eine Länge des Papiers P aus dem Austrittsspalt 2 zu fördern. Der Motor wird am Ende des Förderweges wieder stillgesetzt. Das Papier P wird von einer im Gehäuse 1 eingesetzten Rolle abgezogen, und ist entweder mit Querperforationen versehen oder durchläuft eine Schneideeinrichtung, beispielsweise eine in den Fig. 2 bis 4 vereinfacht gezeigte Messerwalze 6, von der der größte Teil der Papierbreite geschnitten wird. Es verbleibt zumindest ein ungeschnittener Bereich, sodass das Blatt noch an der Papierbahn hängt, wenn eine Länge gefördert worden ist (Fig. 1 und 2); dies stellt somit ebenfalls eine Art von Querperforation dar, die aber erst im Spender hergestellt wird.

Im letzten Abschnitt des Papierweges vor dem Ausgabespalt läuft die Papierbahn über eine angetriebene Ausgabewalze 7, wobei sie in der Förderrichtung nach dem Durchtrittsspalt 16 zwischen den Walzen 6, 7 geschoben wird und frei nach unten fällt, und in diesem letzten Abschnitt daher spannungsfrei ist.

Es lässt sich nicht vermeiden, dass eine Person in den Erfassungsbereich des Sensors 3 gerät und dadurch eine Länge Papier gefördert wird, die nicht entfernt wird. Dies kann bei einem ungünstigen Montageort auch mehrmals hintereinander vorkommen, sodass ein oder mehrere Blätter Papier aus dem Spender hängen und vergeudet werden. Um diesen unbeabsichtigten Verbrauch einzudämmen, ist der Spender so gesteuert, dass am Ende des Förderweges, also zu Abschluss eines Papierabgabezyklusses, auch die Betriebsbereitschaft beendet wird, d.h. so lange die Länge des Papiers P gemäß Fig. 1 und 2 aus dem Spender hängt, ist keine weitere Förderung möglich. Im letzten spannungsfreien Abschnitt des Papierweges ist ein Schalter 4 vorgesehen, der sich insbesondere in die Oberfläche der Ausgabewalze 7 versenken lässt. Fig. 2 zeigt, dass die Papierbahn spannungsfrei über den Schalter 4 läuft und dabei vom Umfang der Ausgbewalze 7 abgehoben ist.

Um die Betriebsbereitschaft wieder herzustellen, ist der Abriss eines Blattes erforderlich, indem gemäß Fig. 3 am Ende der herunter hängenden Länge händisch gezogen wird. Dabei wird das Papier P beim Abriss gespannt, und der Schalter 4, der als zweiarmiger Hebel 11 ausgebildet ist, verschwenkt um eine Achse 5, wobei sich sein erstes Ende 12 in die Ausgabewalze 7 versenkt. Das zweite Ende 13 trägt einen Permanentmagneten 14, der berührungslos mit einem Reedschalter 15 im Gehäuse zusammenwirkt. Der Hebel 11 ist nahezu ausbalanciert, sodass schon geringe Zugkräfte für seine Verschwenkung genügen und damit über den Reedschalter 15 eine unterbrochene Stromversorgung wieder herstellen oder in anderer Weise in die in Ruhe versetzte Steuerung eingreifen und sie aktivieren. Der Spender ist also erst nach Betätigen des Schalters 4 für den folgenden Abgabezyklus bereit.

Kommt es zu einer Störung im elektronischen bzw. elektrischen Teil des Spenders bzw. zu einem Papierstau, so ist der Spender mit einem Notbetätigungshebel 9 versehen, der um die Achse 10 verschwenkt werden kann. Die Schwenkbewegung trennt den motorischen Antrieb über die Ausgabewalze 7 von der Ausgabeeinheit und verdreht die Messerwalze 6 direkt. Dabei kann auch ein Reset des Schalters 4 erfolgen, wenn sein Hebel 11 einen Vorsprung 17 aufweist und die Ausgabewalze 7 bei der Schwenkbewegung des Notbetätigungshebels 9 abgesenkt wird. In diesem Fall trifft ein Teil 8 der Ausgabewalze 7 auf den Vorsprung 17 des Hebels 11 und der Schalter 4 wird ebenfalls betätigt, wie aus Fig. 4 ersichtlich ist.

## Patentansprüche

1. Spender zur Abgabe eines Blattes Papier von einem Vorrat, mit einem unterseitigen Austrittsspalt (2), mit einem Sensor (3), der bei Wahrnehmung einer Person einen elektrischen Antrieb veranlasst, eine Länge des Papiers aus dem Austrittsspalt (2) zu fördern, sodass das Papierblatt händisch abgerissen werden kann, und mit einem durch den Abriss des geförderten Papierblattes betätigbaren Schalter (4), der einer Ausgabewalze (7) nahe dem Austrittsspalt (2) zugeordnet ist, **dadurch gekennzeichnet, dass** der Schalter (4) aus der Umfangfläche der Ausgabewalze (7) versenkbar vorsteht, und dessen Betätigung den Spender für die Förderung einer weiteren Länge des Papiers (P) in Betriebsbereitschaft versetzt.

2. Spender nach Anspruch 1, **dadurch gekennzeichnet, dass** der Schalter (4) einen zweiarmigen Hebel (11) aufweist, dessen erstes Ende (12) an der Ausgabewalze (7) in den Papierweg ragt, und an dessen anderem Ende (13) ein Permanentmagnet (14) angeordnet ist, der berührungslos mit einem Reedschalter (15) im Spender zusammenwirkt.

3. Spender nach Anspruch 1, **dadurch gekennzeichnet, dass** ein Notbetätigungshebel (9) vorgesehen ist, über den der motorische Antrieb mechanisch überbrückbar ist, wobei der Schalter (4) mittels des Notbedienungshebels betätigbar ist.

## Claims

1. A dispenser for dispensing a sheet of paper from a supply, the dispenser comprising an underside discharging gap (2), a sensor (3), which, upon sensing a person, causes an electric drive to feed a length of paper out of the discharging gap (2), so that a paper sheet can be torn off by hand, and a switch (4) which can be actuated by virtue of the fed paper sheet being torn off, and which is assigned to a discharging roller (7) in the vicinity of the discharging gap (2), **characterized in that** the switch (4) projects in a lowerable manner out of the circumferential surface of the discharging roller (7), and **in that** actuation of which sets the dispenser into operational-standby mode in order to feed a further length of paper (P).

2. The dispenser as claimed in claim 1, **characterized in that** the switch (4) has a two-armed lever (11), the first end (12) of which projecting into the paper path on the discharging roller (7), and the other end (13) of which carrying a permanent magnet (14) that interacts in a contactless manner with a reed switch (15) arranged in the dispenser.

3. The dispenser as claimed in claim 1, **characterized in that** an emergency-actuation lever (9) is provided, which can bypass the motor drive mechanically, and **in that** the switch (4) can be actuated by means of the emergency-operation lever.

## Revendications

1. Distributeur pour la distribution d'une feuille de papier à partir d'une réserve, avec un interstice de sortie côté inférieur (2), avec un capteur (3), qui permet, lors de la détection de la présence d'une personne d'activer un entraînement électrique pour convoyer une longueur de papier par l'interstice de sortie (2), de façon à ce que la feuille de papier puisse être déchirée à la main et avec un interrupteur (4) pouvant être actionné par le déchirement de la feuille de papier convoyée, qui comprend un rouleau de sortie (7) proche de l'interstice de sortie (2), **caractérisé en ce que** l'interrupteur (4) dépasse de manière rétractable de la surface circonférentielle du rouleau de sortie (7) et dont l'actionnement prépare le distributeur pour le convoyage d'une autre longueur de papier (P).

2. Distributeur selon la revendication 1, **caractérisé en ce que** l'interrupteur (4) comprend un levier à deux bras (11) dont la première extrémité (12) dépasse au niveau du rouleau de sortie (7) dans la trajectoire du papier et à l'autre extrémité duquel (13) se trouve un aimant permanent (14), qui interagit sans contact avec un contact Reed (15) dans le distributeur.

3. Distributeur selon la revendication 1, **caractérisé en ce qu'**un levier d'actionnement d'urgence (9) est prévu, par l'intermédiaire duquel l'entraînement motorisé peut être ponté mécaniquement, l'interrupteur (4) pouvant être actionné au moyen du levier d'actionnement d'urgence.
